# EUROPÄISCHE PATENTSCHRIFT

(11) **EP 2 081 466 B1**
(45) Veröffentlichungstag und Bekanntmachung des Hinweises auf die Patenterteilung: **05.10.2011**
(21) Anmeldenummer: 06804827.1
(22) Anmeldetag: 23.10.2006
(51) Int. Cl.: A47B 3/091, A47B 13/02

(54) **KLAPPTISCH**
FOLDING TABLE
TABLE PLIANTE

(43) Veröffentlichungstag der Anmeldung: 29.07.2009
(73) Patentinhaber: Vitra Patente AG, 4132 Muttenz (CH)
(72) Erfinder: BRÄUNING, Egon, 79576 Weil am Rheim (DE)
(74) Vertreter: Ullrich, Gerhard
(86) Internationale Anmeldenummer: PCT/CH2006/000593
(87) Internationale Veröffentlichungsnummer: WO 2008/049243

(56) Entgegenhaltungen:
- CH-A- 302 483
- DE-B- 1 120 651
- US-A- 2 579 934

## Beschreibung

### Anwendungsgebiet der Erfindung

Die vorliegende Erfindung bezieht sich auf einen Klapptisch, der eine von Beinen getragene Tischplatte hat, welche eine Tischplattenoberseite als Arbeitsfläche und eine Tischplattenunterseite aufweist. Die Beine, die jeweils zwei Füsse aufweisen, sind um eine erste Achse schwenkbar. Die Beine lassen sich zwischen einer lösbar arretierten Gebrauchsstellung - in welcher deren untere Enden zum Aufsetzen auf einem Boden bestimmt sind - und einer lösbar arretierten Klappstellung - in welcher die Beine zumindest im Prinzip parallel zur Tischplattenunterseite darunter zu liegen kommen - bewegen. Zur lösbaren Arretierung in der Gebrauchsstellung und Klappstellung ist jedem Bein eine an der Tischplattenunterseite montierte und mit einem Kulissenteil ausgestattete Mechanik zugeordnet. Zur Aufhebung der Arretierung besitzt die Mechanik ein Betätigungsorgan. Am oberen Bereich der Beine ist in einer zweiten Achse eine Strebe angelenkt, die andererseits an der Mechanik in einer dritten Achse angelenkt ist. Die zweite Achse ist um die erste Achse schwenkbar, und die dritte Achse wird am Kulissenteil entlang geführt.

### Stand der Technik

Klapptische sind in vielfältigen Ausführungen bekannt; sie haben den Vorteil, dass sie platzsparend gelagert und transportiert werden können. Basisanforderungen an Klapptische sind, dass sie einerseits im aufgeklappten Zustand ein stabiles Möbel darstellen und anderseits möglichst einfach sowie schnell aufund zugeklappt werden können. Ferner müssen solche Tische nicht nur funktionelle Aspekte erfüllen, sondern auch ästhetischen Ansprüchen gerecht werden.

Ein erster Tischtyp, wie z.B. aus DE 298 24 248 U1, US 4,974,525 und US 5,509,360 bekannt, hat scherenartig auf- und zuklappbare Beine, die ein X-förmiges, bockartiges Untergestell besitzen. Bei einem zweiten Tischtyp lassen die Beine einzeln in der Gebrauchsstellung und der Klappstellung arretieren, was gemäss der EP 0 906 736 A2 z.B. durch einen aufgrund der Schwerkraft wirkenden Fallriegel realisiert wird. In der DE 10 2004 054 934 B3 wird ein dritter Tischtyp offenbart, bei dem unterhalb der Tischplatte zwei U-förmige Beinpaare angeordnet sind, die sich in der senkrechten Gebrauchsstellung und in der waagerechten Klappstellung fixieren lassen, wozu ein mit Federkraft beaufschlagter Riegel dient.

Die CH 302 483 A hat einen Klapptisch mit zwei U-förmigen Beinen zum Gegenstand. Jedes Bein setzt sich aus zwei L-förmigen Füssen zusammen, deren horizontale, unter der Tischplatte montierte Abschnitte teleskopisch ineinander stecken, um die Spannweite des Beins einzustellen.

In der DE 11 20 651 B ist ein Klapptisch mit einer von Beinen getragenen Tischplatte, welche eine Tischplattenoberseite als Arbeitsfläche und eine Tischplattenunterseite aufweist, offenbart. Die Beine, die jeweils zwei Füsse aufweisen, sind um eine erste Achse schwenkbar, nämlich zwischen einer lösbar arretierten Gebrauchsstellung, in welcher deren untere Enden zum Aufsetzen auf einem Boden bestimmt sind, und einer lösbar arretierten Klappstellung, in welcher die Beine parallel zur Tischplattenunterseite darunter zu liegen kommen. Zur lösbaren Arretierung in der Gebrauchsstellung und Klappstellung ist jedem Bein eine an der Tischplattenunterseite montierte und mit einem Kulissenteil ausgestattete Mechanik zugeordnet. Zur Aufhebung der Arretierung besitzt die Mechanik ein Betätigungsorgan. Am oberen Bereich der Beine ist in einer zweiten Achse eine Strebe angelenkt, die andererseits an der Mechanik in einer dritten Achse angelenkt ist. Die zweite Achse ist um die erste Achse schwenkbar, und die dritte Achse ist entlang am Kulissenteil geführt. Die erste Achse wird von einem Zwischenstück gebildet, mit dem die beiden Füsse jedes Beins zwischen der Gebrauchsstellung und der Klappstellung schwenkbar verbunden sind.

### Aufgabe der Erfindung

In Relation zum vorbekannten Stand der Technik, liegt der Erfindung die Aufgabe zugrunde, die Stabilität von Klapptischen ohne einem untergebauten Träger zu verbessern und zugleich den Aufwand zu reduzieren, die Beinfreiheit zu erhöhen sowie Gestaltungsfreiheit zu erweitern. Eine weitere Aufgabe ist es, für Klapptische eine verbesserte Mechanik vorzuschlagen, welche das Ändern in die andere Stellung vereinfacht, dabei einen höchst soliden Stand des Tisches gewährleistet und sich effizient in Serie produzieren lässt. Ferner muss die Mechanik eine möglichst geringe Stapelhöhe übereinander positionierter, zusammen geklappter Tische ermöglichen und soll in der Gebrauchsstellung die Beinfreiheit des Benutzers im Prinzip nicht einschränken.

### Übersicht über die Erfindung

Der Klapptisch hat eine von Beinen getragenen Tischplatte, welche eine Tischplattenoberseite als Arbeitsfläche und eine Tischplattenunterseite aufweist. Die Beine, die jeweils zwei Füsse aufweisen, sind um eine erste Achse schwenkbar. Die Beine lassen sich zwischen einer lösbar arretierten Gebrauchsstellung - in welcher deren untere Enden zum Aufsetzen auf einem Boden bestimmt sind - und einer lösbar arretierten Klappstellung - in welcher die Beine zumindest im Prinzip parallel zur Tischplattenunterseite darunter zu liegen kommen - bewegen. Zur lösbaren Arretierung in der Gebrauchsstellung und Klappstellung ist jedem Bein eine an der Tischplattenunterseite montierte und mit einem Kulissenteil ausgestattete Mechanik zugeordnet. Zur Aufhebung der Arretierung besitzt die Mechanik ein Betätigungsorgan. Am oberen Bereich der Beine ist in einer zweiten Achse eine Strebe angelenkt, die andererseits an der Mechanik in einer dritten Achse angelenkt ist. Die zweite Achse ist um die erste Achse schwenkbar, und die dritte Achse wird am Kulissenteil entlang geführt. Das Kulissenteil

der Mechanik ist zumindest im wesentlichen in einer Aussparung in der sandwichartig mit inneren Hohlräumen aufgebauten Tischplatte versenkt. Die erste Achse wird von einem Achsbolzen gebildet, an dem die beiden Füsse jedes Beins zwischen der Gebrauchsstellung und der Klappstellung schwenkbar und ausserdem axial entlang des Achsbolzens verschieblich angeordnet sind. Dadurch ist der Abstand zwischen den jeweils beiden Füssen eines Beins im Bereich von minimaler bis maximaler Spannweite einstellbar.

Die Mechanik weist ferner zunächst ein Schlittenoberteil auf, das im Kulissenteil eingebettet darin längs verschieblich angeordnet ist. Ein Schlittenunterteil ist an der äusserlichen Unterseite des Kulissenteils längs verschieblich geführt, steht mit dem Schlittenoberteil in Verbindung und bildet die dritte Achse. Ein Arretierelement lässt sich mittels des Betätigungsorgans aus arretierter Lage lösen. Das Arretierelement hat die Gestalt eines Kulissensteins, und das Betätigungsorgan ist ein im Schlittenunterteil angeordneter Druckknopf. Das Arretierelement kommt in der Gebrauchsstellung und der Klappstellung in einer jeweils zugehörigen Vertiefung im Kulissenteil zu liegen. Zwischen dem Arretierelement und dem Betätigungsorgan wirkt eine Feder, welche das Arretierelement in der belegten Vertiefung hält.

Das Kulissenteil weist auf:
a) einen Flansch, der zum Aufsetzen auf die Tischplattenunterseite bestimmt ist;
b) einen umlaufend geschlossenen Kragen, der sich vom Flansch in das Innere der Tischplatte erhebt;
c) einen Zwischenboden, der als gegenüber der Ebene des Flanschs und der Oberkante des Kragens in das Innere des Kulissenteils versetzt ist;
d) eine Längsnut im Zwischenboden, die einem mit dem Arretierelement verbundenen Stiftteil des Betätigungsorgans längslaufende Führung und Durchlass bietet; und
e) zwei Paare von einander gegenüberliegenden Vertiefungen, die auf der Oberseite des Zwischenbodens liegen, sich von der Längsnut in den Zwischenboden hinein erstrecken, nahe den beiden Enden der Längsnut angeordnet sind und jeweils zwei gegenüber liegende Aussenbereiche des Arretierelements aufnehmen.

Das Schlittenoberteil besitzt eine dem Arretierelement zugewandte Kavität, in welcher bei bedientem Betätigungsorgan, d.h. bei aufgehobener Arretierung, das aus den Vertiefungen gedrückte Arretierelement Raum findet, worauf sich das Schlittenunterteil aus der momentanen Position und somit auch das Bein aus der Gebrauchsstellung bzw. Klappstellung in die andere arretierte Stellung bewegen lässt. In der anderen arretierten Stellung rastet durch die auf das Arretierelement wirkende Feder das Arretierelement in die anderen, zuvor unbelegten Vertiefungen selbsttätig ein.

Der die erste Achse bildende Achsbolzen ist an seinen Enden jeweils in ein an der Tischplattenunterseite montiertes Lagerteil eingespannt. Der Fuss besitzt am oberen Fussende einen hülsenförmigen Achsabschnitt, durch den der Achsbolzen in das jeweilige Lagerteil ragt. Die beiden Füsse eines Beins haben jeweils einen zueinander gerichteten Ansatz, an dem ein zweiter Fortsatz der Strebe auf der zweiten Achse angelenkt ist, während ein erster Fortsatz der Strebe am Schlittenunterteil auf der dritten Achse angelenkt ist. Die auf dem Achsbolzen angeordneten Füsse jedes Beins lassen sich vorzugsweise auf zumindest zwei verschiedene Spannweiten fest einstellen, was insbesondere auf die wählbare Breite der zu verwendenden Tischplatte abgestimmt ist. Ein Tisch ist typisch mit zwei Beinen und jeweils zugehöriger Achse, Streben, Lagerteilen und Mechanik aufgebaut, die soweit voneinander entfernt montiert sind, dass in der Klappstellung der Beine alle zueinander weisenden Füsse in einer einzigen Ebene zu liegen kommen.

### Kurzbeschreibung der beigefügten Zeichnungen

Es zeigen:
- Figur 1A: - einen Klapptisch in Gebrauchsstellung, in Perspektivansicht von oben;
- Figur 1B: - den Tisch gemäss Figur 1A, in längsseitiger Ansicht;
- Figur 1C: - den Tisch gemäss Figur 1A, in schmalseitiger Ansicht;
- Figur 1D: - den Tisch gemäss Figur 1A, mit maximaler Spannweite der Beine, in der Ansicht von unten;
- Figur 2A: - ein Bein gemäss Figur 1A, mit zugehöriger Achse, Streben, Lagerteilen und Mechanik, in Explosivansicht;
- Figur 2B: - das vergrösserte Detail X1 aus Figur 2A mit der Mechanik;
- Figur 2C -: die Anordnung gemäss Figur 2B, in Ansicht von unten;
- Figur 2D: - die Mechanik aus Figur 2A, zusammengebaut, in Perspektivansicht von unten;
- Figur 3A: - die Anordnung gemäss Figur 2A, zusammengebaut, mit maximaler Spannweite des Beins, in Perspektivansicht von oben;
- Figur 3B: - die Anordnung gemäss Figur 3A, mit gelösten Bodenelementen, in Perspektivansicht von unten;
- Figur 3C: - das vergrösserte Detail X2 aus Figur 3A;
- Figur 4A: - eine Tischplattenunterseite, mit Aussparungen, unmontiertem Lagerteil und Mechanik, in Perspektivansicht;
- Figur 4B: - die Anordnung gemäss Figur 4A mit komplett montierten Lagerteilen und Mechaniken;
- Figur 5A: - den Tisch gemäss Figur 1A, mit einem Bein in minimaler Spannweite und Klappstellung, und dem anderen Bein in maximaler Spannweite und Gebrauchsstellung, in Perspektivansicht von unten;
- Figur 5B: - die Anordnung gemäss Figur 5A, in Ansicht von unten;
- Figur 5C: - die Anordnung gemäss Figur 5A, in längsseitigem Teilschnitt;
- Figur 5D: - die Anordnung gemäss Figur 5A, in schmalseitiger Ansicht;
- Figur 5E: - das vergrösserte Detail X3 aus Figur 5C;
- Figur 5F: - das vergrösserte Detail X5 aus Figur 5E;
- Figur 5G: - das vergrösserte Detail X4 aus Figur 5C;
- Figur 6A: - ein Bodenelement aus Figur 3B, in perspektivischer Ansicht von oben;
- Figur 6B: - die Anordnung gemäss Figur 6A, in Frontansicht;
- Figur 6C: - die Anordnung gemäss Figur 6A, in perspektivischer Explosivansicht; und
- Figur 6D: - die Anordnung gemäss Figur 6C, in gewechselter Perspektive.

### Ausführungsbeispiel

Anhand der beiliegenden Zeichnungen erfolgt nachstehend die detaillierte Beschreibung eines Ausführungsbeispiels zum erfindungsgemässen Klapptisch.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1 A bis 1 D

Der Klapptisch setzt sich im wesentlichen aus der Tischplatte 1 mit der als Arbeitsfläche dienenden Oberseite **10** und der Unterseite **11** sowie den die Tischplatte **1** tragenden Beinen **2** zusammen, welche sich hier in der aufgeklappten Gebrauchsstellung **G** befinden. Jedes Bein **2** hat zwei Füsse **20** mit an deren unteren Fortsätzen **202** angeordneten Bodenelementen **21.** Im oberen Bereich besitzt jeder Fuss **20** einen zum gegenüber liegenden Fuss **20** weisenden Ansatz **201,** durch den sich die zweite Achse **A2** erstreckt und an dem eine Strebe **4** angelenkt ist. Die Streben **4** verlaufen paarweise an die dritte Achse **A3.** Die zweite Achse **A2** bewegt sich beim Einklappen des Beins **2** im Radius um die erste Achse **A1.** Andererseits ist die Strebe **4** an einer dritten Achse **A3** angelenkt, welche quer durch ein Schlittenunterteil 62 einer zugehörigen Mechanik **6** verläuft und daran längs verschieblich ist. Das Kulissenteil **60** der Mechanik **6** ist in eine Aussparung **13** der Tischplatte **1** soweit versenkt, dass nur mehr die Flanschplatte **606** sich von der Tischplattenunterseite **11** erhebt. Die Tischplatte **1** ist sandwichartig mit inneren Hohlräumen aufgebaut und hat damit eine hohe Biegefestigkeit, ohne dass ein stützender Rahmen vorgesehen werden muss.

Das Bein **2** mit seinen beiden, zueinander bockartig positionierten Füssen **20** ist auf einer feststehenden ersten Achse **A1** angeordnet, welche durch den Achsstab **3** gebildet wird. Jedes der beiden Enden des Achsstabs **3** durchragt zunächst einen Achsabschnitt **200** des benachbarten Fusses **20** und steckt in einem Lagerteil **5,** welches an der Tischplattenunterseite **11** montiert ist. Typischerweise ist der Tisch zweifach mit der Anordnung aus Bein **2,** Achsstab **3,** Streben **4,** Lagerteilen **5** und Mechanik **6** ausgestattet, die sich spiegelsymmetrisch an der Tischplattenunterseite **11** befinden. Die Achsabschnitte **200** der jeweils zwei Füsse **20** beider Beine **2** sind auf den Achsstäben **3** momentan in maximaler Distanz **dₘₐₓ** positioniert, so dass die Füsse **20** ihre maximale Spannweite sₘₐₓ einnehmen. Die Positionierung der Achsabschnitte **200** ist fest eingestellt, z.B. durch Verstiften oder Verkeilen mit dem Achsstab **3.** Zumindest sind zwei verschiedene Distanzen zwischen den Achsabschnitten **200** und somit auch zwei verschiedene Spannweiten der Füsse **20** vorgesehen, was insbesondere auf die wählbare Breite der zu verwendenden Tischplatte **1** abgestimmt ist.

### Figuren 2A bis 3C

Die Bodenelemente **21** haben einen nach oben ragenden Achsstift **214,** der zum Einstecken in den unteren Fortsatz **202** am Fuss **20** bestimmt ist. Zum Anlenken der Strebe **4** auf der zweiten Achse **A2,** am Ansatz **201** des einzelnen Fusses **20,** hat die Strebe **4** einen zweiten Fortsatz **42** und es sind dafür Hülseneinsätze **48** sowie Verbindungselemente **49** vorgesehen. Für das Anlenken der Strebe 4 mit ihrem ersten Fortsatz **41** und auf der dritten Achse **A3** am Schlittenunterteil **62** werden wiederum Hülseneinsätze **48** und Verbindungselemente **49** benutzt. Zwischen den Fortsätzen **41,42** erstreckt sich das längliche Armteil **40.** Das Lagerteil **5** hat ein quaderförmiges Gehäuse **50** mit einer seitlichen Achsöffnung **51,** die von einer Manschette **52** kragenartig umrandet ist. Im Lagerteil **5** befinden sich hülsenförmige Schraubensitze **53,** die der Aufnahme von Schrauben dienen, mittels denen die Lagerteile **5** an der Tischplattenunterseite **11** befestigt sind.

Die Mechanik **6** besitzt ausser dem Kulissenteil **60** und dem Schlittenunterteil **62** ferner das Schlittenoberteil **61,** das Arretierelement **63,** den Rahmen **64,** die Feder **67,** das Betätigungsorgan **65** sowie die Schrauben **69.** Das Betätigungsorgan 65 hat einen von der Hand des Benutzers zu drückenden Knopf **650** und einen sich daraus zentrisch und senkrecht erstreckenden Stift **651.** Die Feder **67** hat die Gestalt einer Spiralfeder. Durch das kappenförmige Schlittenunterteil **62** verläuft ein Vertikaldurchgang **621** sowie ein Horizontaldurchgang **622** für die Bildung der dritten Achse **A3.** Ausserdem besitzt das Schlittenunterteil **62** Schraubenbuchsen **623.** Der im Prinzip rechteckige Rahmen **64** hat einen Aussenrand **640,** an den sich quasi konzentrisch ein nach oben gewölbter Innenrand **641** anschliesst, der eine Ausnehmung **642** belässt. Das längliche Kulissenteil **60** hat zuunterst eine rechteckige Flanschplatte **606,** in der sich mehrere Schraubenlöcher **608** befinden und von der sich ein geschlossener Kragen **600** erhebt. Innerlich des Kragens **600,** von der Ebene der Flanschplatte **606** parallel versetzt, liegt ein Zwischenboden **602,** welcher von einer Längsnut **603** durchzogen wird. Auf der Oberseite des Zwischenbodens **602** ist an jedem Ende der Längsnut **603** ein Paar von Vertiefungen **604** vorhanden, die sich jeweils von der Längsnut **603,** einander gegenüberliegend, in den Zwischenboden **602** hinein erstrecken.

Das Arretierelement **63** hat die Form eines quaderförmigen Nutensteins mit einem zentrischen Durchgangsloch **630.** Das Schlittenoberteil **61** hat einen zentrischen Schraubendurchgang **614,** welcher sich nach unten in eine zur Aufnahme des Arretierelements **63** komplementäre Kavität **612** erweitert. Beidseits des Schraubendurchgangs **614** ist je ein zapfenförmiges Schraubenlager **613** vorhanden. Der Vertikaldurchgang **621** im Schlittenunterteil **62** liegt zum Schraubendurchgang **614** kongruent. Ebenfalls kongruent zueinander sind die Schraubenbuchsen **623** und die Schraubenlager **613** positioniert.

Im zusammengebauten Zustand steckt der Knopf **650** mit der auf dem Stift **651** sitzenden Feder **67** im Vertikaldurchgang **621** des Schlittenunterteils **62,** das unter Zwischenfügung des Rahmens **64** von unten auf die Flanschplatte **606** aufgesetzt ist. Das Schlittenoberteil **61** ist in den Kragen **600** eingesetzt und ruht auf dem Zwischenboden **602,** wobei die Schraubenlager **613** durch die Längsnut **603** ragen und auf die beiden Schraubenbuchsen **623** treffen. Mittels einer durch den Schraubendurchgang **614** und das Durchgangsloch **630** eingebrachten Schraube **69** ist eine Verbindung mit dem Stift **651** hergestellt. Schrauben **69** halten das Schlittenoberteil **61** und das Schlittenunterteil **62** zusammen. Die Spannung der Feder **67** bewirkt das Einrasten des Arretierelements 63 in die momentan benachbarten Vertiefungen **604,** ansonsten sitzen zwei gegenüberliegende Randbereiche des Arretierelements **63** auf dem Zwischenboden **602** auf.

In der Situation gemäss den Figuren 3A bis 3C befindet sich das dargestellte Bein **2** in der Gebrauchsstellung **G** und die Achsabschnitte **200** der zwei Füsse **20** des Beins **2** sind auf dem Achsstab **3** in maximaler Distanz **dₘₐₓ** positioniert, so dass die Füsse **20** in maximaler Spannweite **sₘₐₓ** angeordnet sind. Die Füsse **20** sind zum Boden hin gerichtet, auf dem die Bodenelemente **21** aufsetzen, und die Streben **4** wurden beim Bewegen des Beins **2** von der Klappstellung **K** in die Gebrauchsstellung **G** maximal um die dritte Achse **A3** geschwenkt und nehmen jetzt eine stützende Schräglage ein. In der Gebrauchsstellung **G** liegt die zweite Achse **A2** unterhalb der feststehenden ersten Achse **A1** und die dritte Achse **A3** sowie die Schlittenteile **61,62** haben sich der ersten Achse **A1** maximal angenähert. Die Schlittenteile **61,62** sind im Kulissenteil **60** am weitesten nach aussen gefahren, wobei das in die Vertiefungen **604** eingerastete Arretierelement **63** die Gebrauchsstellung **G** stabil hält.

### Figuren 4A und 4B

Zum Einsetzen der Mechaniken **6** ist in der Tischplattenunterseite **11** jeweils eine Aussparung **13** eingebracht, welche das Kulissenteil **60** aufnimmt, wobei die Flanschplatte **606** am Rand der Aussparung **13** aufsitzt. Zum Verschrauben durch die in der Flanschplatte **606** vorhandenen Schraubenlöcher **608** sind in der Tischplattenunterseite **11** komplementär angeordnete Gewindeeinsätze **1₂** vorhanden. Solche Gewindeeinsätze **12** sind ebenfalls zur Befestigung der Lagerteile 5 vorgesehen. Die Aussparungen **13** haben die Form von Sacklöchern und treten somit nicht an der Tischplattenoberseite **10** aus.

### Figuren 5A bis 5G

In dieser Figurenfolge sind die Unterschiede zwischen der Gebrauchsstellung **G** und der Klappstellung **K** sowie zwischen der maximaler Spannweite **sₘₐₓ** und der minimalen Spannweite **sₘᵢₙ** der jeweils zwei Füsse **20** der Beine **2** veranschaulicht. In der Gebrauchsstellung **G** (s. Figuren 5E, 5F) stehen die Füsse **20** nahezu senkrecht zur Tischplatte **1,** die Streben **4** sind angewinkelt und das Schlittenunterteil **62** mit der dritten Achse **A3** ist in der Mechanik 6 sichtbar maximal nach aussen gefahren. Das Arretierelement **63** ist in die aussen liegenden Vertiefungen **604** eingerastet.

In der Klappstellung **K** (s. Figur 5G) befinden sich die Füsse **20** und die Streben **4** im Prinzip in einer Ebene unmittelbar unterhalb der Tischplatte 1 und das Schlittenunterteil **62** mit der dritten Achse **A3** hat sich maximal in Richtung Tischmitte bewegt. Nun ist das Arretierelement **63** in die anderen Vertiefungen **604** eingerastet, welche der Mitte der Tischplatte **1** zugewandt sind.

Bei maximaler Distanz **dₘₐₓ** zwischen den Achsabschnitten **200** auf dem Achsstab **3** nehmen die Füsse **20** ihre maximale Spannweite **sₘₐₓ** ein. Diese Einstellung wird man wählen, wenn eine breite Tischplatte **1** montiert werden soll. Bei schmaler Tischplatte, **1** lässt sich der Abstand zwischen den Achsabschnitten **200** auf dem Achsstab **3** bis zu einer Nulldistanz **d₀** verringern, mit dem Ergebnis, dass die Füsse **20** auf ihre minimale Spannweite sₘᵢₙ eingestellt sind. Zumindest wird man zwei Distanzeinstellungen und zugehörige Spannweiten zwischen den Füssen **20** vorsehen, die sich z.B. durch Verstiften oder Verkeilen der Achsabschnitte **200** auf dem Achsstab **3** fixieren lassen. Beim Schwenken der Beine **2** drehen sich die Achsstäbe **3** gleichsinnig mit.

### Figuren 6A bis 6D

Ein Bodenelement **21** besteht aus drei Teilen, nämlich dem Basisteller **210,** dem Achsstift **214** und der Abdeckung **217.** Der Basisteller **210** hat eine ebene Unterseite, welche im aufgestellten Zustand auf dem Boden aufsitzt, sowie eine nach oben offene Lagermulde **211.** Der Achsstift **214** hat unten einen Kopf **215,** der in der Lagermulde **211** sich entsprechend der Nivellierung des Basistellers **210** gemäss der Neigung des Bodens positioniert. Über den Achsstift **214** ist die Abdeckung **217,** mit ihrer Öffnung **218** gesteckt. Abdeckung **217** und Basisteller **210** bilden eine miteinander verbundene Kapsel. Im montierten Zustand ist der Achsstift **214** festsitzend in den Fortsatz **202** am unteren Ende des Fusses **20** eingesteckt.

## Patentansprüche

1. Klapptisch mit einer von Beinen **(2)** getragenen Tischplatte **(1),** welche eine Tischplattenoberseite **(10)** als Arbeitsfläche und eine Tischplattenunterseite **(11)** aufweist; wobei:
a) die Beine **(2),** die jeweils zwei Füsse **(20)** aufweisen, um eine erste Achse **(A1)** schwenkbar sind, nämlich zwischen einer lösbar arretierten Gebrauchsstellung **(G),** in welcher deren untere Enden zum Aufsetzen auf einem Boden bestimmt sind, und einer lösbar arretierten Klappstellung **(K),** in welcher die Beine **(2)** zumindest im Prinzip parallel zur Tischplattenunterseite **(11)** darunter zu liegen kommen;
b) zur lösbaren Arretierung in der Gebrauchsstellung **(G)** und Klappstellung **(K)** jedem Bein **(2)** eine an der Tischplattenunterseite **(11)** montierte und mit einem Kulissenteil **(60)** ausgestattete Mechanik **(6)** zugeordnet ist;
c) zur Aufhebung der Arretierung die Mechanik **(6)** ein Betätigungsorgan **(65)** besitzt;
d) am oberen Bereich der Beine **(2)** in einer zweiten Achse **(A2)** eine Strebe **(4)** angelenkt ist, die andererseits an der Mechanik **(6)** in einer dritten Achse **(A3)** angelenkt ist;
e) die zweite Achse **(A2)** um die erste Achse **(A1)** schwenkbar ist und die dritte Achse **(A3)** entlang am Kulissenteil **(60)** geführt ist;
f) die erste Achse **(A1)** von einem Achsbolzen **(3)** gebildet wird, an dem die beiden Füsse **(20)** jedes Beins **(2)** zwischen der Gebrauchsstellung **(G)** und der Klappstellung **(K)** schwenkbar angeordnet sind,
g) das Kulissenteil **(60)** der Mechanik **(6)** zumindest im wesentlichen in einer Aussparung **(13)** in der sandwichartig mit inneren Hohlräumen aufgebauten Tischplatte **(1)** versenkt ist;
h) an dem Achsbolzen **(3)** die beiden Füsse **(20)** jedes Beins **(2)** ausserdem axial entlang des Achsbolzens **(3)** verschieblich angeordnet sind, wodurch der Abstand zwischen den jeweils beiden Füssen **(20)** eines Beins **(2)** im Bereich von einer minimalen Spannweite **(sₘᵢₙ)** bis zu einer maximalen Spannweite **(sₘₐₓ)** einstellbar ist;
i) die Mechanik **(6)** ferner aufweist:
ia) ein Schlittenoberteil **(61),** das im Kulissenteil **(60)** eingebettet darin längs
verschieblich angeordnet ist;
ib) ein Schlittenunterteil **(62),** das an der äusserlichen Unterseite des Kulissenteils (60) längs verschieblich geführt ist, mit dem Schlittenoberteil **(61)** in Verbindung steht und die dritte Achse **(A3)** bildet; und
ic) ein Arretierelement **(63),** das sich mittels des Betätigungsorgans **(65)** aus arretierter Lage lösen lässt **dadurch gekennzeichnet dass**,
j) das Kulissenteil **(60)** aufweist:
ja) einen Flansch **(606),** der zum Aufsetzen auf die Tischplattenunterseite **(11)** bestimmt ist;
jb) einen umlaufend geschlossenen Kragen **(600),** der sich vom Flansch **(606)** in das Innere der Tischplatte **(1)** erhebt;
jc) einen Zwischenboden **(602),** der als gegenüber der Ebene des Flanschs **(606)** und der Oberkante des Kragens **(600)** in das Innere des Kulissenteils **(60)** versetzt ist;
jd) eine Längsnut **(603)** im Zwischenboden **(602),** die einem mit dem Arretierelement **(63)** verbundenen Stiftteil **(651)** des Betätigungsorgans **(65)** längslaufende Führung und Durchlass bietet; und
je) zwei Paare von einander gegenüberliegenden Vertiefungen **(604),** die auf der Oberseite des Zwischenbodens **(602)** liegen, sich von der Längsnut **(603)** in den Zwischenboden **(602)** hinein erstrecken, nahe den beiden Enden der Längsnut **(603)** angeordnet sind und jeweils zwei gegenüber liegende Aussenbereiche des Arretierelements **(63)** aufnehmen.

2. Klapptisch nach Anspruch 1, **dadurch gekennzeichnet, dass**
a) das Arretierelement **(63)** die Gestalt eines Kulissensteins hat und das Betätigungsorgan **(65)** ein im Schlittenunterteil **(62)** angeordneter Druckknopf ist;
b) das Arretierelement **(63)** in der Gebrauchsstellung **(G)** und der Klappstellung **(K)** in einer jeweils zugehörigen Vertiefung **(604)** im Kulissenteil **(60)** zu liegen kommt; und
c) zwischen dem Arretierelement **(63)** und dem Betätigungsorgan **(65)** eine Feder **(67)** wirkt, welche das Arretierelement **(63)** in der belegten Vertiefung **(604)** hält.

3. Klapptisch nach zumindest einem der Ansprüche 1 und 2, **dadurch gekennzeichnet, dass**
a) das Schlittenoberteil **(61)** eine dem Arretierelement **(63)** zugewandte Kavität **(612)** besitzt, in welcher bei bedientem Betätigungsorgan **(65),** d.h. bei aufgehobener Arretierung, das aus den Vertiefungen **(604)** gedrückte Arretierelement **(63)** Raum findet, worauf sich das Schlittenunterteil **(62)** aus der momentanen Position und somit auch das Bein **(2)** aus der Gebrauchsstellung **(G)** bzw. Klappstellung **(K)** in die andere arretierte Stellung (**K** bzw. **G**) bewegen lässt; und
b) in der anderen arretierten Stellung **(K** bzw. **G)** durch die auf das Arretierelement **(63)** wirkende Feder **(67)** das Arretierelement **(63)** in die anderen, zuvor unbelegten Vertiefungen **(604)** selbsttätig einrastet.

4. Klapptisch nach zumindest einem der Ansprüche 1 bis 3, **dadurch gekennzeichnet, dass**
a) der die erste Achse **(A1)** bildende Achsbolzen **(3)** an seinen Enden jeweils in ein an der Tischplattenunterseite **(11)** montiertes Lagerteil **(5)** eingespannt ist;
b) der Fuss **(20)** am oberen Fussende einen hülsenförmigen Achsabschnitt **(200)** besitzt, durch den der Achsbolzen **(3)** in das jeweilige Lagerteil **(5)** ragt; und
c) die beiden Füsse **(20)** eines Beins **(2)** jeweils einen zueinander gerichteten Ansatz **(201)** haben, an dem ein zweiter Fortsatz **(42)** der Strebe **(4)** auf der zweiten Achse **(A2)** angelenkt ist, während ein erster Fortsatz **(41)** der Strebe **(4)** am Schlittenunterteil **(62)** auf der dritten Achse **(A3)** angelenkt ist.

5. Klapptisch nach zumindest einem der Ansprüche 1 bis 4, **dadurch gekennzeichnet, dass**
a) ein Tisch mit zwei Beinen **(2)** und jeweils zugehöriger Achse **(3),** Streben **(4),** Lagerteilen **(5)** und Mechanik **(6)** aufgebaut ist; und
b) die Beine **(2)** und der Abstand der Achsen **(3)** so dimensioniert sind, dass in der Klappstellung **(K)** der Beine **(2)** alle zueinander weisenden Füsse **(20)** in einer einzigen Ebene zu liegen kommen.

## Claims

1. Folding table with a table top **(1)** which is borne by leg structures **(2)** and has a table-top upper side **(10)** as a work surface and also has a table-top underside **(11),** wherein:
a) the leg structures **(2),** which each have two legs **(20),** can be pivoted about a first axis **(A1),** namely between a releasably arrested use position **(G),** in which the lower ends of the leg structures are intended for being positioned on a floor, and a releasably arrested folding position **(K),** in which the leg structures **(2)** end up located, at least in principle, parallel to, and beneath, the table-top underside **(11);**
b) in order to be arrested in a releasable manner in the use position **(G)** and folding position **(K),** each leg structure **(2)** is assigned a mechanism **(6)** which is mounted on the table-top underside **(11)** and is equipped with a guide-track part **(60);**
c) in order to disable the arresting action, the mechanism **(6)** has an actuating means **(65);**
d) a strut **(4)** is articulated on the upper region of the leg structures **(2),** along a second axis **(A2),** and has its other end articulated on the mechanism **(6),** along a third axis **(A3);**
e) the second axis **(A2)** can be pivoted about the first axis **(A1),** and the third axis **(A3)** is guided along the guide-track part **(60);**
f) the first axis **(A1)** is formed by an axial bolt **(3),** on which the two legs **(20)** of each leg structure **(2)** are arranged such that they can be pivoted between the use position **(G)** and the folding position **(K);**
g) the guide-track part **(60)** of the mechanism **(6)** is recessed at least substantially in an aperture **(13)** in the table top **(1),** which is constructed in a sandwich-like manner with inner cavities;
h) the two legs **(20)** of each leg structure **(2)** are arranged on the axial bolt **(3)** such that they can be displaced axially along the same, as a result of which the distance between the two legs **(20)** of a leg structure **(2)** can be adjusted from a minimum span **(sₘᵢₙ)** to a maximum span **(sₘₐₓ);**
i) the mechanism **(6)** also has:
ia) an upper carriage part **(61),** which is embedded in the guide-track part **(60)**
such that it can be displaced along the same;
ib) a lower carriage part **(62),** which is guided in a longitudinally displaceable manner on the exterior underside of the guide-track part **(60),** is connected to the upper carriage part **(61)** and forms the third axis **(A3);** and
ic) an arresting element **(63),** which can be released from the arrested position by the actuating means **(65),** **characterized in that**
j) the guide-track part **(60)** has:
ja) a flange **(606),** which is intended for positioning on the table-top underside **(11);**
jb) a collar **(600),** which is closed all the way round and rises up from the flange **(606)** into the interior of the table top **(1);**
jc) an intermediate base **(602),** which is offset into the interior of the guide-track part **(60)** in relation to the plane of the flange **(606)** and of the upper edge of the collar **(600);**
jd) a longitudinal groove **(603)** in the intermediate base **(602),** this groove providing for the through-passage and longitudinal guidance of a pin part **(651)** which is connected to the arresting element **(63)** and belongs to the actuating means **(65);** and
je) two pairs of mutually opposite depressions **(604),** which are located on the upper side of the intermediate base **(602),** extend into the intermediate base **(602)** from the longitudinal groove **(603),** are arranged in the vicinity of the two ends of the longitudinal groove **(603),** and accommodate in each case two mutually opposite outer regions of the arresting element **(63).**

2. Folding table according to Claim 1, **characterized in that**
a) the arresting element **(63)** is in the form of a sliding block, and the actuating means **(65)** is a pushbutton arranged in the lower carriage part **(62);**
b) the arresting element **(63),** in the use position **(G)** and the folding position **(K),** ends up located in a respectively associated depression **(604)** in the guide-track part **(60);** and
c) a spring **(67)** acts between the arresting element **(63)** and the actuating means **(65),** this spring retaining the arresting element **(63)** in the occupied depression **(604).**

3. Folding table according to at least one of Claims 1 and 2, **characterized in that**
a) the upper carriage part **(61)** has a cavity **(612)** which is directed towards the arresting element **(63)** and, when the actuating means **(65)** has been operated, i.e. with arresting action disabled, accommodates the arresting element **(63)** pushed out of the depressions **(604),** whereupon the lower carriage part **(62)** can be moved out of the current position, and thus also the leg structure **(2)** can be moved out of the use position **(G)** or folding position **(K)** into the other arrested position **(K** or **G,** respectively); and
b) in the other arrested position **(K** or **G),** the spring **(67),** which acts on the arresting element **(63),** causes the arresting element **(63)** to latch automatically into the other, previously unoccupied depressions **(604).**

4. Folding table according to at least one of Claims 1 to 3, **characterized in that**
a) the axial bolt **(3),** which forms the first axis **(A1),** has each of its ends clamped into a bearing part **(5)** mounted on the table-top underside **(11);**
b) the leg **(20),** at the upper leg end, has a sleeve-like axial portion **(200),** through which the axial bolt **(3)** projects into the respective bearing part **(5);** and
c) the two legs **(20)** of a leg structure **(2)** each have an extension **(201),** the extensions being directed towards one another, and a second continuation **(42)** of the strut **(4)** being articulated on the extensions along the second axis **(A2),** whereas a first continuation **(41)** of the strut **(4)** is articulated on the lower carriage part **(62)** along the third axis **(A3).**

5. Folding table according to at least one of Claims 1 to 4, **characterized in that**
a) a table is constructed with two leg structures **(2)** and a respectively associated axis **(3),** struts **(4),** bearing parts **(5)** and mechanism **(6);** and
b) the leg structures (2) and the distance between the axes **(3)** are dimensioned such that, in the folding position **(K)** of the leg structures **(2),** all the legs **(20),** which are oriented towards one another, end up located in a single plane.

## Revendications

1. Table pliante comprenant un plateau de table **(1)** porté par des pieds **(2),** qui présente un dessus de plateau de table **(10)** servant de plan de travail et un dessous de plateau de table **(11);** dans laquelle:
a) les pieds **(2),** qui présentent chacun deux montants **(20),** peuvent pivoter autour d'un premier axe **(A1),** à savoir entre une position d'utilisation **(G)** bloquée de manière déblocable, dans laquelle leurs extrémités inférieures sont prévues pour reposer sur un sol, et une position rabattue **(K)** bloquée de manière déblocable, dans laquelle les pieds **(2)** viennent se placer au moins en principe parallèlement au dessous de plateau de table **(11)** sous ce dernier;
b) pour le blocage déblocable dans la position d'utilisation **(G)** et dans la position rabattue **(K),** chaque pied **(2)** est associé à un mécanisme **(6)** monté sur le dessous de plateau de table **(11)** et muni d'une partie de coulisse **(60);**
c) pour supprimer le blocage, le mécanisme **(6)** possède un organe d'actionnement **(65);**
d) au niveau de la région supérieure des pieds **(2),** dans un deuxième axe **(A2)** est articulé un bras de renfort **(4)** qui est d'autre part articulé au mécanisme **(6)** dans un troisième axe **(A3);**
e) le deuxième axe **(A2)** peut pivoter autour du premier axe **(A1)** et le troisième axe **(A3)** est guidé le long de la partie de coulisse **(60);**
f) le premier axe **(A1)** est formé par un boulon d'axe **(3)** sur lequel sont disposés les deux montants **(20)** de chaque pied **(2)** de manière à pouvoir pivoter entre la position d'utilisation **(G)** et la position rabattue **(K);**
g) la partie de coulisse **(60)** du mécanisme **(6)** est renfoncée au moins sensiblement dans un évidement **(13)** dans le plateau de table **(1)** construit en sandwich avec des cavités internes;
h) sur le boulon d'axe **(3)** sont en outre disposés les deux montants **(20)** de chaque pied **(2)** de manière déplaçable axialement le long du boulon d'axe **(3),** de sorte que la distance entre les deux montants respectifs **(20)** d'un pied **(2)** puisse être ajustée dans la plage d'une portée minimale **(sₘᵢₙ)** à une portée maximale **(sₘₐₓ);**
i) le mécanisme **(6)** présente en outre:
ia) un dessus de chariot **(61),** qui est encastré dans la partie de coulisse **(60)**
de manière déplaçable longitudinalement à l'intérieur de celle-ci;
ib) un dessous de chariot **(62),** qui est guidé sur le dessous extérieur de la partie de coulisse **(60)** de manière déplaçable le long de celle-ci, qui est en liaison avec le dessus de chariot **(61)** et qui forme le troisième axe **(A3);** et
ic) un élément de blocage **(63)** qui peut être débloqué hors de la position bloquée au moyen de l'organe d'actionnement **(65),** **caractérisée en ce que**
j) la partie de coulisse **(60)** présente:
ja) une bride **(606),** qui est prévue pour être posée sur le dessous de plateau de table **(11);**
jb) un rebord de pourtour fermé **(600)** qui est rehaussé depuis la bride **(606)** à l'intérieur du plateau de table **(1);**
jc) un fond intermédiaire **(602),** qui est décalé par rapport au plan de la bride **(606)** et au bord supérieur du rebord **(600)** à l'intérieur de la partie de coulisse **(60);**
jd) une rainure longitudinale **(603)** dans le fond intermédiaire **(602),** qui assure le guidage et le passage longitudinal d'une partie de goupille **(651)** de l'organe d'actionnement **(65)** connectée à l'élément de blocage **(63);** et
je) deux paires de renfoncements opposés **(604),** qui se situent sur le côté supérieur du fond intermédiaire **(602),** qui s'étendent depuis la rainure longitudinale **(603)** dans le fond intermédiaire **(602),** qui sont disposés à proximité des deux extrémités de la rainure longitudinale **(603)** et qui reçoivent à chaque fois deux régions extérieures opposées de l'élément de blocage **(63).**

2. Table pliante selon la revendication 1, **caractérisée en ce que**
a) l'élément de blocage **(63)** a la forme d'un coulisseau et l'organe d'actionnement **(65)** est un bouton poussoir disposé dans le dessous du chariot **(62);**
b) l'élément de blocage **(63)** vient s'appliquer dans la position d'utilisation **(G)** et la position rabattue **(K)** dans un renfoncement respectif associé **(604)** dans la partie de coulisse **(60);** et
c) un ressort **(67)** agit entre l'élément de blocage **(63)** et l'organe d'actionnement **(65),** lequel maintient l'élément de blocage **(63)** dans le renfoncement occupé **(604).**

3. Table pliante selon au moins l'une quelconque des revendications 1 et 2, **caractérisée en ce que**
a) le dessus de chariot **(61)** possède une cavité **(612)** tournée vers l'élément de blocage **(63),** dans laquelle, lorsque l'organe d'actionnement **(65)** est actionné, c'est-à-dire lorsque le blocage est supprimé, se place l'élément de blocage **(63)** repoussé hors des renfoncements **(604),** de sorte que le dessous de chariot **(62)** puisse être déplacé de la position actuelle et que le pied **(2)** puisse ainsi aussi être déplacé de la position d'utilisation (G) ou de la position rabattue **(K)** dans l'autre position bloquée **(K** ou **G);** et
b) dans l'autre position bloquée **(K** ou **G),** sous l'effet du ressort **(67)** agissant sur l'élément de blocage **(63),** l'élément de blocage **(63)** s'encliquète automatiquement dans les autres renfoncements **(604)** préalablement non occupés.

4. Table pliante selon au moins l'une quelconque des revendications 1 à 3, **caractérisée en ce que**
a) le boulon d'axe **(3)** formant le premier axe **(A1)** est serré à ses extrémités à chaque fois dans une partie de palier **(5)** montée sur le dessous de plateau de table **(11);**
b) le montant **(20)** possède au niveau de l'extrémité supérieure de montant une portion d'axe en forme de douille **(200),** à travers laquelle fait saillie le boulon d'axe (3) dans la partie de palier respective **(5);** et
c) les deux montants **(20)** d'un pied **(2)** ont chacun un élément rapporté **(201)** orienté l'un vers l'autre, sur lequel est articulée une deuxième saillie **(42)** du bras de renfort **(4)** sur le deuxième axe **(A2),** tandis qu'une première saillie **(41)** du bras de renfort **(4)** est articulée au dessous de chariot **(62)** sur le troisième axe **(A3).**

5. Table pliante selon au moins l'une quelconque des revendications 1 à 4, **caractérisée en ce que**
a) une table est construite avec deux pieds **(2),** et un axe **(3)** associé respectif, des bras de renfort **(4),** des parties de palier **(5)** et un mécanisme **(6);** et
b) les pieds **(2)** et la distance des axes **(3)** sont dimensionnés de telle sorte que dans la position rabattue **(K)** des pieds **(2),** tous les montants tournés les uns vers les autres **(20)** viennent se placer dans un plan unique.
